# EUROPÄISCHE PATENTSCHRIFT

(11) **EP 0 997 687 B1**
(45) Veröffentlichungstag und Bekanntmachung des Hinweises auf die Patenterteilung: **17.03.2004**
(21) Anmeldenummer: 99115285.1
(22) Anmeldetag: 02.08.1999
(51) Int. Cl.: F23Q 7/00

(54) **Rohrförmige Heiz- oder Messvorrichtung**
Tubular heating or measuring device
Dispositif de chauffage ou de mesure de forme tubulaire

(30) Priorität: 23.10.1998 DE 19849120
(43) Veröffentlichungstag der Anmeldung: 03.05.2000
(73) Patentinhaber: Beru AG, 71636 Ludwigsburg (DE)
(72) Erfinder: Eller, Martin, 71642 Ludwigsburg (DE); Allgaier, Martin, 71634 Ludwigsburg (DE)
(74) Vertreter: WILHELMS, KILIAN & PARTNER Patentanwälte

(56) Entgegenhaltungen:
- EP-A- 0 887 592
- EP-A- 0 943 865
- PATENT ABSTRACTS OF JAPAN vol. 010, no. 234 (M-507), 14. August 1986 (1986-08-14) & JP 61 066018 A (TSUKIBOSHI SEISAKUSHO:KK), 4. April 1986 (1986-04-04)

## Beschreibung

Die Erfindung betrifft eine Glühkerze mit einem Glühkerzenkörper und einem Heizrohr, in dem Heiz- und Regelwendeln angeordnet sind, wobei der Glühkerzenkörper und das Heizrohr einstückig als ein Rohr ausgebildet sind, das Bereiche mit unterschiedlichen Durchmessern aufweist. Eine derartige Glühkerze ist aus der EP-A-0887592 bekannt.

Es ist erwünscht, Glühkerzen aus Gründen der Minimierung von Materialaufwand, Raumbedarf und Gewicht möglichst schlank zu fertigen. Bei dem Betrieb von Glühkerzen treten jedoch Wärmespannungen auf, die umso mehr zu Beeinträchtigungen der Funktion der Glühkerzen führen, je schlanker und engdimensionierter die aus dem Stand der Technik bekannten Glühkerzen gefertigt werden. Bei üblichen, mit Ringspalt gefertigten Glühkerzen tritt im Ringspalt Dampfblasenbildung und Verkokung auf; bei entsprechend konstruierten Sensoren resultieren Fehlermessungen.

Durch die bei Verschlankung kleiner werdenden Durchmesser bei gleichzeitig häufiger Forderung nach längerer Dimensionierung von Stabglühkerzen ergeben sich bei den geforderten Toleranzen und der Notwendigkeit wirtschaftlicher Fertigung erhebliche technische Probleme, wie beispielsweise die Einhaltung der Rundlauftoleranzen, Schwierigkeiten bezüglich der Abdichtung zwischen Glühkerzenkörper und Glührohr sowie Raumprobleme im Regelwendelbereich bei Stabglühkerzen.

Die Aufgabe der vorliegenden Erfindung besteht darin, die Verschlankung von Glühkerzen ohne Funktionsbeeinträchtigung zu ermöglichen, Rundlaufabweichungen von Glühkerzen zu vermindern und ggf. die Konstruktion eines Ringspalts bei Stabglühkerzen überflüssig zu machen. Gleichzeitig soll die Anzahl der Bauteile von Glühkerzen verringert werden.

Die erfindungsgemäße Aufgabe wird durch die Glühkerze gemäß Anspruch 1 gelöst. Weitere vorteilhafte Ausgestaltungen der Erfindung ergeben sich aus den nachfolgenden Ansprüchen 2 bis 9.

Die Erfindung wird anhand der folgenden Figuren 1 bis 7 näher erläutert.
Figur 1 ist ein schematischer Teilquerschnitt durch eine Glühkerze nach dem Stand der Technik.
Figur 2 ist ein schematischer Teilquerschnitt durch eine Ausführungsform der erfindungsgemäßen Glühkerze.
Figur 3 zeigt im schematischen Teilquerschnitt den anschlußseitigen Bereich einer erfindungsgemäßen Glühkerze mit Überwurfmutter.
Figur 4 gibt eine andere Ausführungsform der erfindungsgemäßen Glühkerze mit Überwurfmutter wieder.
Figur 5 ist die schematische Darstellung einer erfindungsgemäßen Glühkerze mit Überwurfmutter und Schneidring im Motorblock.
Figur 6 zeigt eine andere erfindungsgemäße Stabglühkerze im Motorblock.
Figur 7 zeigt den anschlußseitigen Bereich einer erfindungsgemäßen Stabglühkerze mit aufgerolltem Gewinde und angeprägtem Vielkant.

Die Glühkerze aus dem Stand der Technik gemäß Figur 1 besteht aus dem Glühkerzenkörper 15, in dessen vorderen Bereich das Glührohr 16 eingearbeitet ist, in dem Heizwendel 4 und Regelwendel 5 in einem elektrisch isolierenden, wärmeleitfähigen Material wie MgO eingebettet sind.

Im anschlußseitigen Bereich ist im Körper 15 ein Verbindungsleiter 10 angeordnet. Dieser Bereich ist gegenüber dem Glührohr durch eine Dichtung 2 abgedichtet. Der Hohlraum um den Verbindungsleiter 10 ist im anschlußseitigen Übergangsbereich zum elektrischen Anschluß 6 durch eine weitere Dichtung 3 abgedichtet; dieser Bereich des Gehäuses weist ein Gewinde 7 und einen Vielkant 8 auf. Im brennraumseitigen Austrittbereich des Glührohrs 16 aus dem Körper 15 ist durch Vergrößerung des Durchmessers der Bohrung in Körper 15 ein Ringspalt 14 ausgebildet.

Figur 2 zeigt eine erfindungsgemäße Glühkerze, die einstückig aus einem Rohr (1) besteht.

Das Rohr (1) ist stufenweise zu Rohrabschnitten abnehmender Durchmesser reduziert. Im vorderen Glühbereich 16 hat das Rohr den geringsten Durchmesser und beherbergt das innenliegende Glühelement 4, beispielsweise in Form einer Glühwendel. Der in anschlußseitiger Richtung benachbarte Rohrabschnitt 16a weist einen größeren Durchmesser als der Rohrbereich 16 auf; der Übergang zwischen den beiden Rohrbereichen ist durch eine umlaufende Dichtfläche 9a gekennzeichnet. Diese Dichtfläche ist vorgesehen, mit einer entsprechenden Dichtfläche in einer Bohrung im Motorblock abdichtend zusammenzuwirken. In diesem Bereich 16a ist die Regelwendel 5 angeordnet. Der sich in Anschlußrichtung anschließende Rohrbereich 16b hat wiederum einen etwas größeren Durchmesser als der Rohrbereich 16a und beherbergt einen Verbindungsleiter 10, der durch eine Dichtung 2 am anschlußseitigen Rohrende hindurch mit dem elektrischen Anschluß 6 verbunden oder als ein solcher ausgebildet ist.

Bevorzugt sind Glühelement 4, Regelwendel 5 und Verbindungsleiter 10 in einem wärmeleitenden, elektrisch nicht leitenden Material, wie beispielsweise MgO gelagert.

Gemäß Figur 3 ist die Kerze gemäß Figur 2 auf ihrem anschlußseitigen Ende mit einer Überwurfmutter 17 mit Außengewinde sowie einem Schneidring 19 versehen; die Überwurfmutter 17 dient zum Eindrehen in ein Innengewinde 18 in einer Bohrung des Motorblocks, um die Kerze in der Bohrung zu fixieren. Der Schneidring 19 verschließt unter dem Eindrehdruck der Überwurfmutter 17 den freien Raum zwischen Bohrung Innenwand und Außenwand des Rohres 1.

In Figur 4 weist die erfindungsgemäße Glühkerze keinen Schneidring auf; vielmehr wird, in im übrigen analoger Weise zu Figur 3, eine Abdichtung durch das Auftreffen der Dichtfläche 9a am Rohr 1 gemäß Figur 2 auf eine entsprechende Gegenfläche in der Bohrung des Motorblocks erzielt.

In Figur 5 wird eine erfindungsgemäße Glühkerze wiedergegeben, die gemäß Figur 3 mit Überwurfmutter in einer entsprechenden Bohrung im Motorblock 12 fixierbar ist, wobei die Bezugszeichen die gleiche Bedeutung wie zuvor besitzen.

Hierbei wirkt die Dichtfläche 9a der Glühkerze mit einer entsprechenden Gegenfläche 9b in der Bohrung im Motorblock 12 abdichtend zusammen; da die Durchmesser der Bohrungsbereiche etwas größer als die Durchmesser der entsprechenden Bereiche des Rohres 1 sind, wird um den brennraumseitigen Bereich des Rohres 1 ein Luftspalt 13 gebildet; im Motorblock wird auf gleicher Weise ein Ringspalt 14a gebildet, der gegenüber dem Luftspalt 13 in beschriebener Weise durch die Dichtfläche 9a und die Gegenfläche in der Bohrung abgedicht ist.

Die Ausführungsform der erfindungsgemäßen Glühkerze, angeordnet in einer entsprechenden Bohrung im Motorblock 12 gemäß Figur 6 entspricht im wesentlichen der Figur 5 mit dem Unterschied, daß eine Glühkerze verwendet wird, die ein aufgerolltes Gewinde 7 und einen angeprägten Vielkant 8 gemäß Figur 7 aufweist.

## Patentansprüche

1. Glühkerze mit einem Glühkerzenkörper und einem Heizrohr, in dem Heiz- und Regelwendeln angeordnet sind, wobei der Glühkerzenkörper und das Heizrohr einstückig als Rohr (1) ausgebildet sind, und das Rohr (1) drei Bereiche mit verschiedenen Durchmessern, nämlich einen Glühbereich (16) mit innenliegendem Glühelement (4), einen Regelbereich (16a) mit innenliegendem Regelelement(en) (5) und einen Verbindungsbereich (16b) mit innenliegendem Verbindungsleiter (10) zur Verbindung mit dem elektrischen Anschluss (6) aufweist.

2. Glühkerze nach Anspruch 1, **dadurch gekennzeichnet, daß** der Übergang des Glührohrbereichs (16) zum sich anschließenden Rohrbereich (16a) größeren Durchmessers als Dichtfläche (9a) ausgebildet ist.

3. Glühkerze nach Anspruch 1 und/oder Anspruch 2, **dadurch gekennzeichnet, daß** der Innenraum des Rohres (1) im anschlußseitigen Endbereich mit einer Dichtung (2), durch die der Verbindungsleiter (10) nach außen bzw. der elektrische Anschluß (6) in das Rohr (1) führt, verschlossen ist.

4. Glühkerze nach Anspruch 3, **dadurch gekennzeichnet, daß** das Rohr (1) vollständig mit wärmeleitendem, elektrisch nicht leitendem Material gefüllt ist, in dem Heiz- und Regelwendeln (4,5) und Verbindungsleiter (10) eingebettet sind.

5. Glühkerze nach mindestens einem der vorhergehenden Ansprüche, **dadurch gekennzeichnet, daß** das Rohr (1) im anschlußseitigen Endbereich mit einem Gewinde (7) und mit angeprägtem Vielkant (8) versehen ist.

6. Glühkerze nach einem der Ansprüche 1 bis 4, **dadurch gekennzeichnet, daß** sie zum Einbau in eine Gewindebohrung anschlußseitig mit einer Überwurfmutter (21) versehen ist.

7. Glühkerze nach Anspruch 6, **dadurch gekennzeichnet, daß** sie zusätzlich einen Schneidring (19) aufweist.

8. Glühkerze nach Anspruch 6 oder 7 in Kombination mit einem Motorblock, der eine Bohrung aufweist, die in ihrem brennraumseitigen Bereich unter Ausbildung eines Luftspalts (13) zwischen Außenfläche des Glührohrs (16) und Innenfläche des umgebenden Bereichs der Bohrung einen etwas größeren Durchmesser als der Glührohrbereich (16) der Glühkerze aufweist; mit einer Dichtfläche zum abdichtenden Zusammenwirken mit der Dichtfläche (9a) des Rohres (1) beim Übergang der Bohrung des Bereichs zur Aufnahme des Glührohrbereichs (16) in den Bohrungsbereich zur Aufnahme des Rohrbereichs (16a), wobei der Durchmesser dieses Bohrungsbereichs etwas größer als der Durchmesser des Rohrbereichs (16a) unter Ausbildung eines Ringspalts (14a) im Motorblock (12) ist; wobei im Eingangsbereich der Bohrung zum Zusammenwirken mit der Überwurfmutter (17) ggf. im Zusammenwirken mit Schneidring (19) ein Gewinde (18) angeordnet ist, so dass durch Anziehen der Überwurfmutter (17) die Dichtfläche (9a) am Rohr auf die entsprechende Dichtfläche in der Bohrung abdichtend gepresst wird, und wobei bei Verwendung des Schneidrings (19) dieser den Ringspalt (14a) abdichtet.

9. Glühkerze nach Anspruch 8, **dadurch gekennzeichnet, daß** anstelle der Glühkerze mit Überwurfmutter die Glühkerze mit aufgerolltem Gewinde (7) und angeprägtem Vielkant (8) verwendet wird.

## Claims

1. Glow plug with a glow plug body and a heating tube in which are arranged heating and regulating coils, whereby the glow plug body and the heating tube are designed in one piece as a tube (1), and the tube (1) has three regions with different diameters, namely a glow region (16) with inside it a heating element (4), a regulating region (16a) with inside it regulating element(s) (5) and a connecting region (16b) with inside it a connecting conductor (10) for connecting to the electrical connector (6).

2. Glow plug according to Claim 1, **characterised in that** the transition of the glow tube region (16) to the adjacent tube region (16a) is formed with a larger diameter than the sealing surface (9a).

3. Glow plug according to Claim 1 and/or Claim 2, **characterised in that** the interior space of the tube (1) in the end region towards the connecting side is closed with a seal (2), through which the connecting conductor (10) passes outwards and the electrical connection (6) passes into the tube (1).

4. Glow plug according to Claim 3, **characterised in that** the tube (1) is entirely filled with heat-conducting, electrically non-conducting material in which the heating and regulating coils (4, 5) and the connecting conductor (10) are embedded.

5. Glow plug according to at least one of the previous claims, **characterised in that** the tube (1) is provided in the end region towards the connecting side with a thread (7) and a pressed on polygonal member (8).

6. Glow plug according to one of the claims 1 to 4, **characterised in that** it is provided, for installation into a threaded bore on the connecting side, with a union nut (21).

7. Glow plug according to Claim 6, **characterised in that** it also has a cutting ring (19).

8. Glow plug according to Claim 6 or 7 in combination with an engine block having a bore which, in its region towards the combustion chamber has a somewhat larger diameter than the glow tube region (16) of the glow plug, forming an air gap (13) between the outer surface of the glow tube (16) and the inner surface of the surrounding region of the bore; with a sealing surface for sealing interaction with the sealing surface (9a) of the tube (1) at the transition of the bore of the region for accepting the glow tube region (16) to the bore region for accepting the tube region (16a), whereby the diameter of the bore region is somewhat larger than the diameter of the tube region (16a), forming an annular gap (14a) in the engine block (12); whereby in the entry region of the bore, for interaction with the union nut (17) and possibly by interaction with the cutting ring (19), a thread (18) is arranged, so that through tightening of the union nut (17), the sealing surface (9a) on the tube is pressed against the corresponding sealing surface in the bore in sealing manner, and whereby on using the cutting ring (19), the latter seals the annular gap (14a).

9. Glow plug according to Claim 8, **characterised in that** in place of the glow plug with union nut, the glow plug with rolled on thread (7) and pressed on polygonal member (8) is used.

## Revendications

1. Bougie de préchauffage avec un corps de bougie de préchauffage et un tube chauffant dans lequel sont adaptes des spirales chauffantes et de régulation, moyennant quoi le corps chauffant et le tube chauffant sont formés d'une pièce unique tel un tube (1) et le tube (1) comporte trois zones avec des diamètres différents, à savoir une zone de chauffage (16) avec un élément de chauffage (4) placé à l'intérieur, une zone de régulation (16a) avec un (des) élément (s) de régulation (5) placé(s) à l'intérieur et une zone de connexion (16b) avec un conducteur de connexion (10) placé à l'intérieur afin d'assurer la connexion avec la connexion électrique (6).

2. Bougie de préchauffage selon la revendication 1, **caractérisée en ce que** le passage de la zone du tube incandescent (16) vers la zone du tube se refermant sur elle-même (16a) et de diamètre plus important est formée d'une surface d'étanchéité (9a).

3. Bougie de préchauffage selon la revendication 1 et / ou selon la revendication 2, **caractérisée en ce que** la zone intérieure du tube (1) située à l'extrémité du côté de la connexion est fermée avec un joint d'étanchéité (2) à travers lequel passe jusqu'à l'extérieur le conducteur de connexion (10) et / ou à travers lequel la connexion électrique (6) va jusque dans le tube (1).

4. Bougie de préchauffage selon la revendication 3, **caractérisée en ce que** le tube (1) est rempli entièrement d'un matériau conducteur de chaleur mais non conducteur électrique et dans lequel sont insérés des spirales chauffantes et de régulation (4, 5) et le conducteur de connexion (10).

5. Bougie de préchauffage selon l'une des revendications précédentes, **caractérisée en ce que** le tube (10) est prévu avec un filetage (7) et avec une section polyédrique (8) matricée dans la zone d'extrémité, du côté de la connexion.

6. Bougie de préchauffage selon l'une des revendications 1 à 4, **caractérisée en ce que** pour le montage, il est prévu un alésage fileté du côté de la connexion avec un écrou à chapeau (21).

7. Bougie de préchauffage selon la revendication 6, **caractérisée en ce qu'**elle comporte en plus une bague de sertissage (19).

8. Bougie de préchauffage selon la revendication 6 ou 7, en combinaison avec un bloc moteur qui comporte un alésage, lequel comporte, dans la zone située du côté de la combustion en dessous de la formation d'un espace d'air (13) entre la surface extérieure du tuyau de chauffage (16) et la surface intérieure de la zone entourant l'alésage, un diamètre légèrement plus grand que la zone du tube de chauffage ((16) de la bougie de préchauffage ; avec une épaisseur d'étanchéité destinée à avoir une action conjointe d'étanchéité avec la surface d'étanchéité (9a) du tube (1) lors du passage de l'alésage de la zone afin d'accueillir la zone du tube (16) dans la zone d'alésage pour accueillir la zone tubulaire (16a), moyennant quoi le diamètre de la zone de l'alésage est légèrement plus grand que le diamètre de la zone du tube (16a), en dessous de la formation d'une fente annulaire (14a) dans le bloc moteur (12) ; moyennant quoi dans la zone d'admission de l'alésage, on adapte un filetage (18) destiné à agir conjointement avec l'écrou à chapeau (17) et / ou à agir conjointement avec la bague de sertissage (19), de telle sorte que grâce au serrage de l'écrou à chapeau (17), la surface d'étanchéité (9a) sur le tube sera compressée sur la surface d'étanchéité correspondante et rendra étanche l'alésage, et moyennant quoi lors de l'utilisation de la bague de sertissage (19), celle-ci rendra étanche la fente annulaire (14a).

9. Bougie de préchauffage selon la revendication 8, **caractérisée en ce qu'**à la place de la bougie de préchauffage avec un écrou à chapeau, la bougie de préchauffage sera utilisée avec un filetage enroulé (7) et avec une section polyédrique (8) matricée.
